# EUROPÄISCHE PATENTSCHRIFT

(11) **EP 0 064 695 B1**
(45) Veröffentlichungstag und Bekanntmachung des Hinweises auf die Patenterteilung: **19.06.1985**
(21) Anmeldenummer: 82103703.3
(22) Anmeldetag: 30.04.1982
(51) Int. Cl.: B05B 7/04, B05B 7/32, B05B 7/12

(54) **Sprühgerät**
Spray pistol
Pistolet de pulvérisation

(30) Priorität: 08.05.1981 DE 3118207
(43) Veröffentlichungstag der Anmeldung: 17.11.1982
(73) Patentinhaber: LANG APPARATEBAU GMBH, 83313 Siegsdorf (DE)
(72) Erfinder: Kern, Hans, D-8221 Vachendorf (DE)
(74) Vertreter: Bornemann, Dieter, Dipl.-Ing.

## Beschreibung

Die Erfindung betrifft ein Sprühgerät zum Eindosieren eines Chemikalienkonzentrates mit Druckwasseranschluß, Düsensprühkopf mit Mischkammer und durch einen Abzug zu öffnendem Auslaßventil sowie einen in einen auf eine Dosierausgangsleitung geschalteten starren Behälter gesetzten sowie durch Verdrängen mit Hilfe des einzudosierenden Wassers über ein Konzentratauslaßventil und eine Konzentratleitung in die Mischkammer des Düsensprühkopfes zu entleerenden, flexiblen Chemikalienbehälter.

Sprühvorrichtungen herkömmlicher Art, zum Beispiel Injektorsprühgeräte oder Blenden-Dosiergeräte, dosieren relativ ungenau, das heißt, bei Änderung der Wasserdurchflußmenge und ebenfalls bei Änderung des Wasserfließdrucks ändert sich die prozentuale Zumischung des Dosierchemikals. An den Geräten fehlt außerdem eine Abschaltung bei Chemikalienmangel oder Wasserdruckabfall.

Bei speziell für den Pflanzenschutz verwendeten Tragespritzen wird ein in einem Druckbehälter befindliches Chemikaliengemisch durch Luftdruck über eine Handdüse versprüht. Nachteilig ist hierbei, daß bei Chemikalienwechsel der Behälter gründlich mit Wasser zu reinigen ist. Bedingt durch die große Innenoberfläche der Behälter und der an dieser anhaftenden Pflanzenschutzmittelreste wird beim Reinigen eine relativ große Menge der Chemikalien weggeschüttet. Das bedeutet nicht nur einen erheblichen Verlust an teuren Materialien, sondern auch eine Belastung des Grundwassers.

In der Praxis werden außerdem elektrische und mechanische Dosierpumpen zum mengenproportionalen Zumischen eines Konzentrats zu einem Wasserstrom eingesetzt. Ein Nachteil dieser Pumpen besteht darin, daß die Pumpenelemente, wie Kolben und Membran, das heißt dynamisch beaufschlagte Teile, direkt mit dem jeweiligen Konzentrat in Verbindung kommen. Außerdem ist die Leistungsaufnahme der Pumpen, besonders bei hohen Konzentrationen, sehr hoch, da das Chemikal zum Eindosieren vom atmosphärischen Druck auf den Wassersystemdruck gebracht werden muß.

Aus US-A-2 153 240 ist schließlich ein Sprühgerät mit Druckwasseranschluß, Düsensprühkopf mit Mischkammer und durch einen Abzug zu öffnendem Auslaßventil sowie einen in einen auf eine Dosierausgangsleitung geschalteten starren Behälter gesetzten sowie durch Verdrängen mit Hilfe des einzudosierenden Wassers über ein Konzentratauslaßventil und eine Konzentratleitung in die Mischkammer des Düsensprühkopfes zu entleerenden, flexiblen Chemikalienbehälter bekannt.

Der Erfindung liegt demgegenüber die Aufgabe zugrunde, eine Vorrichtung eingangs genannter Art zu schaffen, mit der Spritzmittel, wie Pflanzenschutz- und Desinfektionsmittel, druck-und durchflußunabhängig, mengenproportional dosiert und versprüht werden können. Insbesondere sollen dabei folgende Forderungen erfüllt werden:
1. eine vorgegebene Konzentration muß bei Druckschwankungen und Wasserdurchflußschwankungen konstant bleiben; auch die Vermischung Konzentrat/Wasser muß ohne Dosierabstand zu jedem Zeitpunkt konstant sein;
2. das Gerät darf erst bei dem Wasserdruck in Betrieb gesetzt werden können, bei dem ein einwandfreies Sprühbild mit dem Düsensprühkopf zu erzeugen ist;
3. bei Chemikalienmangel muß das Gerät automatisch abschalten;
4. nicht verbrauchtes Chemikalienkonzentrat muß wieder zu entnehmen sein;
5. die zum Dosieren erforderliche Kraft soll so klein wie möglich gehalten werden, um den Gesamt-Druckverlust des Gerätes zu verbessern und die Dosierenergie soll dem vorhandenen Wasserdruck zu entnehmen sein;
6. bei Chemikalienwechsel muß das Gerät problemlos zu reinigen, insbesondere mit Wasser zu spülen, sein;
7. das Gerät soll mobil oder stationär ausgeführt werden können;
8. das Konzentratgebinde muß bei Betrieb des Gerätes vollkommen zu entleeren sein;
9. die Dosierpumpenelemente sollen mit dem Chemikalienkonzentrat nicht in Berührung kommen; und
10. die Dosiervorrichtung soll ohne aufgesetzten zur Aufnahme von Chemikalien vorgesehenen Behälter nicht in Betrieb zu nehmen sein.

Für das eingangs genannte Sprühgerät ist die erfindungsgemäße Gesamtlösung gekennzeichnet durch die Kombination der Merkmale des Kennzeichens des unabhängigen Anspruches.

Die Mindestdruckventileinheit enthält vorzugsweise einen den Wasserzufluß aus dem Druckwasseranschluß unterhalb eines vorgegebenen Wasserdrucks durch die Kraft einer elastischen Feder sperrenden Ventilkolben. Der Druck des Wasseranschlusses bzw. der Wassersystemdruck braucht innerhalb des Sprühgerätes in der Regel nicht reduziert zu werden. Der das Chemikal, insbesondere in einer flexiblen Blase, vorzugsweise in Einweg-Ausführung, enthaltende starre Behälter kann daher bei Betrieb mit dem Wassersystemdruck beaufschlagt sein.

Vor allem mit Hilfe des die Dosierpumpe antreibenden und selbst vom Wasserdruck getriebenen Wassermotors sowie durch das Trennen von Wasser und Chemikal in der Dosierpumpenanordnung und durch die bei Überdruck in der Dosierpumpe den Hauptwasseranschluß über ein Ventil sperrende Rückkopplungsleitung wird daher ein druck- und durchflußunabhängiges, mengenproportionales Dosieren und Versprühen erreicht.

Vorzugsweise enthält die Druckwasserzuführung ein Mehrwegeventil, insbesondere 4/ 2-Wegeventil, mit einem gemeinsamen Ausgang zum Düsensprühkopf und zu der Dosierpumpe sowie mit weiteren - abwechselnd zu beaufschlagenden - Ausgängen zu den beiden Seiten des Antriebskolbens des Wassermotors. An sich kann die Saugleitung der Dosierpumpe, d. h. die zu dieser Pumpe führende Zweigleitung, vor oder nach dem Mehrwegeventil an die Druckwasserzuführung angeschlossen werden. Bei Anschluß nach dem Mehrwegeventil, insbesondere 4/2-Wegesteuereinheit, kann aber der bei Betrieb des Geräts aufgebaute Differenzdruck die Dosierung ebenfalls nicht beeinflussen; diese Schaltung wird daher bevorzugt.

Anhand der schematischen Darstellung eines Ausführungsbeispiels wird im folgenden erläutert, wie die der Erfindung zugrundeliegende Aufgabe und deren Teile im einzelnen gelöst werden.

In der Zeichnung wird als Ausführungsbeispiel eine Sprühpistole im Schnitt dargestellt. Hierzu gehören ein Druckwasseranschluß 1 am Handgriff 2, ein Sprühkopf-Anschluß 3 mit Mischkammer 4 und Betätigungsventil 5 mit Gestänge 6 und Abzug 7, sowie eine insgesamt mit 8 bezeichnete Dosierpumpe mit als insgesamt mit 9 bezeichnetem Wassermotor ausgebildetem Pumpenantrieb zum mengenproportionalen Eindosieren eines aus einem als Einwegblase 10 ausgebildeten Chemikalienbehälter kommenden Chemikalienkonzentrats über ein KonzentratAuslaßventil 11 und eine Leitung 12 in die Mischkammer4.

Im Handgriff 2 ist dem aus Pfeilrichtung 13 kommenden Wasser (bei zwischengeschaltetem Feinsieb 14) ein Kolben 15 durch die Kraft der Feder 16 so entgegengestellt, daß das Druckwasser erst dann in das Gerät fließen kann, wenn ein gewisser Schwellen- oder Mindestdruck überschritten wird. Die Einzelheiten der insgesamt mit 17 bezeichneten Mindestdruckeinheit ergeben sich unmittelbar aus der Zeichnung.

Im Anschluß an die Mindestdruckventileinheit 17 führt die Speisewasserleitung 19 zu einem 4/ 2-Wegeventil 20. Das Ventil 20 besitzt einen ersten Ausgang 21 mit einer eine Verzweigung 18 und ein Rückschlagventil 22 enthaltenden Zweigleitung 23 zur Mischkammer 4 sowie zwei weitere, alternativ zu beaufschlagende Ausgänge 24 und 25 zu den beiden Seiten des Antriebskolbens 26 im Zylinder 27 des Wassermotors 9. Durch den Kolben 26 kann das 4/2-Wegeventil 20 beim Hin-und Hergang des Kolbens über ein Gestänge 28 umgeschaltet werden.

Von der Verzweigung 18 im Druckwasserzulauf führt eine zweite Zweigleitung 29 über ein Rückschlagventil 30 zur doppelt wirkenden Dosierpumpe 8. Der Dosierkolben 31 der Dosierpumpe 8 ist fest mit dem Kolben 26 des Wassermotors gekoppelt. Es ist darauf hinzuweisen, daß das Flächenverhältnis von Kolben 26 des Wassermotors zu Kolben 31 der Dosierpumpe fest vorzugeben ist. Die übrigen Einzelheiten der Dosierpumpe 8 ergeben sich aus der beiliegenden Zeichnung.

Ferner ist ein in einen auf die ein Ventil 38 enthaltende Dosierausgangsleitung 32 der Dosierpumpe 8 geschalteten starren (feste Wände aufweisenden) Behälter 33 gesetzter sowie durch Verdrängen mit Hilfe des einzudosierenden Wassers (Verdrängerprinzip) über das Konzentratauslaßventil 11 und die Leitung 12 mit der Mischkammer 4 des Sprühkopf-Anschlusses 3 gekoppelter flexibler Chemikalienbehälter als Einwegblase 10 vorgesehen. Das in die Dosierausgangsleitung 32 gesetzte Ventil 38 ist bei abgenommenem Behälter 33 geschlossen und wird durch Aufstecken des Behälters geöffnet.

Ein weiteres Merkmal der anhand der Sprühpistole erläuterten Erfindung besteht in der vom Dosierzylinder 34 zu einem bei Überdruck in der Dosierpumpe 8 bzw. im durch die Pumpe mit Wasser zu beaufschlagenden starren Behälter 33 oder bei gesperrtem Ventil 38 zu schließenden Membran- oder Kolbenventil 35 der Druckwasserzuführungsleitung 36 führenden Rückkopplungsleitung 37.

Die eingangs genannten Teilaufgaben werden demgemäß durch die Erfindung auf folgende Weise gelöst:
Zu 1:
   Eine eingestellte Konzentration bleibt bei Druckschwankungen konstant, weil der Antriebskolben 26 des Wassermotors 9 und der Dosierkolben 31 der Dosierpumpe 8 in einem bestimmten Flächenverhältnis, z. B. in der Zeichnung etwa 50:1, stehen. Bei dem Umsteuern über das Gestänge 28 mit Hilfe des 4/2-Wegeventils 20 werden Druck- und Wasserdurchflußschwankungen durch langsamere bzw. schnellere Gangart des Hubantriebs ausgeglichen. Die Vermischung Konzentrat/Wasser ist zu jedem Zeitpunkt ohne Dosierabstand konstant, weil bei dem festen Kolbenverhältnis und der starren Kopplung zwischen Antriebskolben 26 und Dosierkolben 31 wegen der doppelt wirkenden Dosierpumpe 8 die zugehörige Dosierung von Wasser in dem Behälter 33 über das Ventil 38 der Leitung 32 bei jeder Bewegung des Antriebskolbens 26 erfolgt und damit das in der Blase 10 enthaltene Chemikalienkonzentrat der eindosierten Wassermenge proportional verdrängt wird.
Zu 2:
   Mit Hilfe der im wesentlichen aus dem Kolben 15 und der Spiralfeder 16 bestehenden Mindestdruckventileinheit 17 wird erreicht, daß das Sprühgerät erst bei einem definierten Mindestdruck mit Wasser zu beaufschlagen und demgemäß in Betrieb zu setzen ist. Entsprechend wird das Gerät bei Wasserdruckabfall unter den Schwellendruck selbsttätig durch die Einheit 17 außer Betrieb gesetzt.
Zu 3:
   Das Gerät schaltet auch bei Chemikalienmangel ab, weil bei entleerter Chemikalien- Blase 10 im Behälter 33 ein Überdruck entsteht, der über die Leitung 32, den Dosierzylinder 34 und die Rückkopplungsleitung 37 auf das Membranventil 35 so einwirkt, daß die Wasserzuleitung 36 gesperrt wird.
Zu 4:
   Da eine nicht entleerte Chemikalien-Blase 10, z. B. durch Abnehmen des gezeichneten, ein Entlüftungsventil aufweisenden Deckels des Behälters 33, jederzeit aus dem Behälter 33 zu entnehmen ist, kann bei Betrieb des Gerätes nicht verbrauchtes Chemikalienkonzentrat wieder einem Vorrat zugeführt werden.
Zu 5:
   Die zum Dosieren erforderliche Kraft ist sehr gering, da das Chemikalienkonzentrat in dem Behälter 33 ersichtlich bei Betrieb unter dem Wassersystemdruck steht und damit beim Dosieren nur in einen druckgleichen Raum Wasser einzubringen ist; wegen des doppelt wirkenden Antriebs der Dosierpumpe 8 wird die Dosierenergie dem vorhandenen Wasserdruck entnommen.
Zu 6:
   Das Gerät kann mit aufgesetztem Behälter 33 (Kartusche) problemlos gespült werden, wenn die Chemikalienkonzentratblase 10 nicht eingesteckt wird, weil das eindosierte Wasser dann unter anderem die Chemikaliendosierleitung 12 spült.
Zu 7:
   Die Darstellung in der Zeichnung bezieht sich auf ein als Spritzpistole ausgebildetes Handgerät, auf dessen Druckwasseranschluß 1 beispielsweise ein Wasserschlauch aufzusetzen ist; selbstverständlich kann die Vorrichtung aber auch als stationäres Gerät konzipiert werden.
Zu 8:
   Da der starre Behälter 33 bei Betrieb des Gerätes durch das Eindosieren von Wasser über die Leitung 32 allmählich ganz mit Wasser zu füllen ist, wird die Einwegblase 10 entsprechend allmählich ganz zusammengefaltet, so daß ein vollständiges Entleeren der eingesetzten Chemikalienblase gewährleistet ist.
Zu 9:
   Wie sich aus der vorhergehenden Beschreibung und der Zeichnung zweifellos ergibt, kommen die Elemente der Dosierpumpe 8 nur mit Wasser in Berührung, da das Dosieren indirekt nach dem Verdrängerprinzip - ähnlich wie bei einer Membranpumpe - erfolgt; die Trennung zwischen Wasser und Chemikal, d. h. die »Membran«, wird durch die, insbesondere als Einweggebinde darzustellende, Blase 10 bewirkt.
Zu 10:
   Das in der Leitung 32 zwischen Dosierpumpe 8 und Behälter 33 vorgesehene Ventil 38 wird zweckmäßig so ausgebildet, daß es erst nach Aufstecken des Behälters 33 zu öffnen ist. Die Dosiervorrichtung kann dann ohne den Behälter 33 nicht in Betrieb genommen werden; ist nämlich der Behälter 33 nicht aufgesteckt, baut die Dosierpumpe 8 in ähnlicher Weise wie bei vollständig mit Wasser gefülltem Behälter 33 und zusammengefalteter Blase, bei geschlossenem Ventil 11 einen Überdruck auf, der über die Rückkopplungsleitung 37 und das Membranventil 35 zum Absperren der Wasserzuflußleitung 36 führt.

## Patentansprüche

1. Sprühgerät zum Eindosieren eines Chemikalienkonzentrates mit Druckwasseranschluß (1), Düsensprühkopf mit Mischkammer (4) und durch einen Abzug (7) zu öffnendem Auslaßventil (5) sowie einen in einen auf eine Dosierausgangsleitung (32) geschalteten starren Behälter (33) gesetzten sowie durch Verdrängen mit Hilfe des einzudosierenden Wassers über ein Konzentratauslaßventil (11) und eine Konzentratleitung (12) in die Mischkammer des Düsensprühkopfes zu entleerenden, flexiblen Chemikalienbehälter (10), gekennzeichnet durch eine Dosierpumpe (8) mit Pumpenantrieb (9) zum mengenproportionalen Eindosieren des aus dem Chemikalienbehälter (10) kommenden Chemikalienkonzentrats in einen Wasserstrom in der Mischkammer, sowie eine über eine Mindestdruckventileinheit (17) zu steuernde Druckwasserzuführung zum Düsensprühkopf-Anschluß (3), zu einem durch den Druck des zuströmenden Wassers gesteuert anzutreibenden Wassermotor (9) und zu der doppelt wirkenden Dosierpumpe (8) mit mit einem Antriebskolben (26) des Wassermotors (9) gekoppeltem und mit dessen Fläche in vorgegebenem Verhältnis stehenden Dosierkolben (31); eine von einem Dosierzylinder (34) zu einem bei Überdruck in der Dosierpumpe (8) zu schließenden Druckwasseranschluß-Ventil (35) führende Rückkopplungsleitung (37).

2. Sprühgerät nach Anspruch 1, gekennzeichnet durch einen den Wasserzufluß aus dem Druckwasseranschluß (1) unterhalb eines vorgegebenen Wasserdrucks durch die Kraft einer elastischen Feder (16) sperrenden Kolben (15) als Mindestdruckventileinheit (17).

3. Sprühgerät nach Anspruch 1 oder 2, dadurch gekennzeichnet, daß der starre Behälter (33) das Chemikalienkonzentrat in einer flexiblen Blase (10), insbesondere in einer Einweg-Blase, enthält.

4. Sprühgerät nach einem oder mehreren der Ansprüche 1 bis 3, dadurch gekennzeichnet, daß das Chemikalienkonzentrat in dem Behälter (33) bei Betrieb unter dem Systemdruck des Wasseranschlusses (1) steht.

5. Sprühgerät nach einem oder mehreren der Ansprüche 1 bis 4, dadurch gekennzeichnet, daß in die Verbindungsleitung (32) zwischen Dosierpumpe (8) und starrem Behälter (33) ein bei abgenommenem Behälter geschlossenes Ventil (38) eingesetzt ist.

6. Sprühgerät nach einem oder mehreren der Ansprüche 1 bis 5, gekennzeichnet durch ein in die Druckwasserzuführung bzw. Speiseleitung (19) eingeschaltetes Mehrwegeventil (20), insbesondere 4/2-Wegeventil, mit einem Ausgang (21) zum Düsensprühkopf (3) einerseits und zu der Dosierpumpe (8) andererseits sowie mit weiteren Ausgängen (24, 25) zu den gegebenenfalls abwechselnd zu beaufschlagenden Eingängen des Wassermotors (9).

## Claims

1. Spray pistol, for the metering-in of a chemical concentrate, with pressure water connection (1), nozzle spray head with mixing chamber (4) and an outlet valve (5) to be opened through an outlet (5) as well as a flexible chemical container (10), which is placed into a rigid container (33) connected to a metering output duct (32) as well as to be emptied into the mixing chamber of the nozzle spray head through a concentrate outlet valve (11) and a concentrate duct (12) by displacement with the aid of the water to be metered in, characterised by a metering pump (8) with pump drive (9) for the metering, proportionally to quantity, of the chemical concentrate coming from the chemical container (10) into a water current in the mixing chamber as well as a pressure water feed, to be controlled by way of a minimum pressure valve unit (17) to the nozzle spray head connection (3), to a water motor (9) to be controlledly driven by the pressure of the inflowing water and to the double-acting metering pump (8) with metering piston (31) coupled with a driving piston (26) of the water motor (9) and standing in predetermined ratio to its area, and by a feedback duct (37) leading from a metering cylinder (34) to a pressure water connection valve (35), which is to be closed in the case of excess pressure in the metering pump (8).

2. Spray pistol according to claim 1, characterised by a piston (15), which through the force of an elastic spring (16) blocks the water inflow out of the pressure water connection (1) below a predetermined water pressure, as minimum pressure valve unit (17).

3. Spray pistol according to claim 1 or 2, characterised thereby, that the rigid container (33) contains the chemical concentrate in a flexible bubble (10), particularly a disposable bubble.

4. Spray pistol according to one or more of the claims 1 to 3, characterised thereby, that the chemical concentrate in the container (33) in operation stands under the system pressure of the water connection (1).

5. Spray pistol according to one or more of the claims 1 to 4, characterised thereby, that a valve (38), which is closed when the container is taken off, is inserted into the connecting duct (32) between metering pump (8) and rigid container (33).

6. Spray pistol according to one or more of the claims 1 to 5, characterised by a multi-way valve (20), particularly a 4/2 way valve, which is connected into the pressure water feed or the feed duct (19) and has an outlet (21) on the one hand to the nozzle spray head (3) and on the other hand to the metering pump (8) as well as further outlets (24, 25) to the inlets of the water motor (9), which are in a given case to be acted on alternately.

## Revendications

1. Pistolet de pulvérisation pour l'introduction dosée d'un concentré d'agent chimique, incorporant un raccordement d'eau sous pression (1), une tête de pulvérisation à buse avec chambre de mélange (4) et valve de sortie (5) pouvant être ouverte par une détente (7), un réservoir flexible à agent chimique (10) situé dans un récipient rigide (33) branché sur un tuyau de sortie de dosage (32) et pouvant se vider par refoulement, à l'aide de l'eau à introduire de façon dosée, en passant par une valve de sortie de concentré (11), et un tuyau à concentré (12), situé dans la chambre de mélange de la tête à buse, pistolet de pulvérisation caractérisé par le fait qu'il comporte une pompe doseuse (8) incorporant un entraînement de pompe (9) pour l'introduction dosée, proportionnellement à la quantité, du concentré d'agent chimique provenant du réservoir à agent chimique (10), dans un courant d'eau de la chambre de mélange; une amenée d'eau sous pression aboutissant au raccordement (3) de la tête de pulvérisation à buse et pouvant être commandée par l'intermédiaire d'un ensemble de valve à pression minimale (17), cet ensemble étant raccordé à un moteur à eau (9) pouvant être entraîné par la pression de l'eau qui afflue, et à la pompe doseuse à double effet (8) incorporant un piston doseur (31) couplé à un piston d'entraînement (26) du moteur à eau (9) et qui est dans un rapport prescrit avec sa surface; et un tuyau de réaction (37) reliant le cylindre doseur (34) à une valve de raccordement d'eau (35) pouvant se fermer en cas de surpression dans la pompe doseuse (8).

2. Pistolet de pulvérisation selon la revendication 1, caractérisé par le fait qu'il comporte un piston (15) coupant l'afflux d'eau, depuis le raccordement d'eau sous pression, en dessous d'une pression d'eau prescrite, par la force d'un ressort élastique (16), cet ensemble de piston et ressort constituant une valve à pression minimale (17).

3. Pistolet de pulvérisation selon l'une ou l'autre des revendications 1 ou 2, caractérisé par le fait que le récipient rigide (33) contient le concentré d'agent chimique dans un réservoir flexible (10), en particulier sous forme d'une vessie souple à sens unique.

4. Pistolet de pulvérisation selon l'une quelconque des revendications 1 à 3, caractérisé par le fait que le concentré d'agent chimique, dans le récipient (33), est soumis en service à la pression du dispositiv de raccordement d'eau (1).

5. Pistolet de pulvérisation selon l'une quelconque des revendications 1 à 4, caractérisé par le fait que dans le tuyau de liaison (32), raccordant la pompe doseuse (8) au récipient regide (33), est insérée une valve (38), fermée quand le récipient est enlevé.

6. Pistolet de pulvérisation selon l'une quelconque des revendications 1 à 5, caractérisé par le fait qu'il comporte un distributeur à plusieurs voies (20), en particulier un distributeur à 4/2 voies, interposé dans l'amenée d'eau sous pression ou le tuyau d'alimentation (19) et présentant une sortie (21) vers la tête de pulvérisation à buse (3), d'une part, et vers la pompe doseuse (8), d'autre part, ainsi que d'autres sorties (24, 25) vers les entrées du moteur à eau, pouvant être éventuellement alimentées alternativement.
